# FASCICULE DE BREVET EUROPEEN

(11) **EP 1 222 344 B1**
(45) Date de publication et mention de la délivrance du brevet: **28.04.2004**
(21) Numéro de dépôt: 00971469.2
(22) Date de dépôt: 20.10.2000
(51) Int. Cl.: E04C 5/06, E04B 2/86

(54) **ARMATURE POUR PAROI EN BETON**
BEWEHRUNG FÜR EINE BETONSTAHLWAND
REINFORCEMENT FOR CONCRETE WALL

(30) Priorité: 22.10.1999 FR 9913463
(43) Date de publication de la demande: 17.07.2002
(73) Titulaire: Durand, Philippe, 78130 Les Mureaux (FR)
(72) Inventeur: Durand, Philippe, 78130 Les Mureaux (FR)
(74) Mandataire: Hennion, Jean-Claude
(86) Numéro de dépôt international: PCT/FR2000/002932
(87) Numéro de publication internationale: WO 2001/029346

(56) Documents cités:
- WO-A-93/25776
- WO-A-97/31165
- DE-U- 29 602 697

## Description

L'invention se rapporte à une armature pour paroi en béton.

Elle se rapporte également à l'utilisation de cette armature dans un coffrage perdu.

La réalisation de paroi en béton coulé nécessite, avant la coulée du béton de délimiter le volume dans lequel sera coulé le matériau à l'aide de parois coffrantes.

Pour renforcer la résistance des murs, il est connu d'y loger des fers à béton qui, assemblés entre eux, constituent une armature.

La technique consiste généralement à fixer ces armatures sur place voire éventuellement, hors site mais se pose le problème du transport qui grève fortement le prix car ces armatures sont alors volumineuses.

Si la technique de coulage du béton à l'aide de banches de coffrage est largement utilisée, il y a quelques années la technique du coffrage filtrant perdu est apparue sur le marché (cf, WO 97/31165 A).

Cette technique a l'avantage de permettre l'évacuation de l'eau excédentaire du béton.

En effet, avec une paroi filtrante, le béton contenu dans le coffrage ne se comporte plus comme un fluide créant une pression hydrostatique, laquelle est proportionnelle à la hauteur de béton coulé au dessus du niveau considéré et de ce fait, les forces développées par ce béton sont beaucoup plus faibles.

Cela permet notamment d'utiliser des coffrages légers qui peuvent être mis en place sans nécessiter de recourir à un engin de levage.

Dans les réalisations connues à ce jour, ce coffrage filtrant se présente sous la forme de deux parois :
- obtenues par assemblage de panneaux perméables retenant les agrégats et laissant s'échapper l'eau, les panneaux étant alors en métal déployé et,
- maintenues à l'écartement requis par la présence d'entretoises qui, lorsque le coffrage est en place, s'étendent dans des plans perpendiculaires aux faces coffrantes.

Pour permettre le transport de ces coffrages perdus, les entretoises sont reliées aux parois coffrantes par des articulations de sorte que, lorsque l'une des parois coffrante est déplacée en translation, les entretoises se rabattent toutes d'un même côté.

En réalité, les entretoises sont associées à des raidisseurs sur lesquels sont fixés les panneaux en métal déployé.

Selon la forme des entretoises, il est possible de faire participer celles-ci à la résistance de la paroi coulée notamment en créant un effet de frette mais, essentiellement, dans un plan perpendiculaire au plan dans lequel s'étend cette entretoise.

L'invention a pour objectif d'accroître la résistance des murs.

Elle a également pour but d'améliorer les performances des coffrages perdus du type précité.

A cet effet, l'invention a pour objet une armature pour paroi en béton comprenant une structure porteuse constituée de deux parois parallèles, formées chacune de ferrures disposées selon deux directions orthogonales et ces parois sont maintenues à l'écartement requis par des entretoises, cette armature étant caractérisée en ce que :
- l'une des deux parois parallèles est constituée de deux grilles indépendantes l'une de l'autre,
- l'une des deux grilles indépendantes est associée à l'autre paroi par un premier ensemble d'entretoises et
- l'autre grille de cette paroi est associée également à l'autre paroi par un deuxième ensemble d'entretoises indépendantes de celles du premier ensemble de sorte qu'en déplaçant les grilles en sens opposé et selon un axe parallèle au plan des grilles, on modifie l'écartement des parois.

Elle a également pour objet l'utilisation de cette armature.

L'invention sera bien comprise à l'aide de la description ci-après faite à titre d'exemple non limitatif en regard du dessin ci-annexé qui représente schématiquement :
- figures 1 et 2 : vues d'une structure en position utilisable,
- figure 3 : une vue de côté d'un coffrage montrant la cinétique de mise en position,
- figure 4 : une vue de dessus d'un coffrage,
- figures 5 et 6 : des détails de réalisation,
- figure 7 : une vue en perspective montrant la cinétique

En se reportant au dessin, on voit une armature 1 de renfort d'une paroi en béton.

On y voit également un coffrage perdu filtrant.

Ce coffrage perdu peut être utilisé pour obtenir des parois verticales ou horizontales.

Classiquement, ce coffrage comprend une structure porteuse 1 comprenant deux parois 2, 3 parallèles formées chacune de ferrures disposées selon deux directions orthogonales et ces parois 2, 3 sont maintenues à l'écartement requis par des entretoises 4, 5.

Dans le cas de l'utilisation de cette armature, en tant que structure de coffrage perdu à paroi filtrante 100, cette armature présente en outre sur au moins l'une de ses faces coffrantes une structure perméable retenant les agrégats et laissant s'échapper l'eau excédentaire du béton coulé.

Selon une autre variante, au moins l'une des parois coffrantes est imperméable.

Selon une caractéristique de l'invention :
- l'une (2) des deux parois 2, 3 parallèles est constituée de deux grilles indépendantes l'une de l'autre ,
- l'une (2A) des deux grilles 2A, 2B indépendantes est associée à l'autre paroi 3 par un premier ensemble d'entretoises 4 et
- l'autre grille 2B de cette paroi est associée également à l'autre paroi 3 par un deuxième ensemble d'entretoises 5 indépendantes de celles (4) du premier ensemble de sorte qu'en déplaçant les grilles en sens opposé et selon un axe parallèle au plan des grilles, on modifie l'écartement des parois.

Avantageusement :
- les entretoises 4 du premier ensemble d'entretoises s'étendent dans des premiers plans parallèles et inclinés par rapport à un plan perpendiculaires aux deux parois parallèles,
- les entretoises 5 du second ensemble d'entretoises s'étendent également dans des seconds plans parallèles et inclinés par rapport à un plan perpendiculaire aux deux parois parallèles,
- lesquels premier et second plans sont, entre eux, sécants et alternés.

Ce coffrage est donc repliable malgré l'orientation des entretoises qui constituent, lorsque la structure porteuse est en position dépliée, une structure triangulée.

Les entretoises 4, 5 sont, par exemple, obtenues par pliage d'un fil en zigzag qui s'accroche derrière certaine des barres de la grille.

Les points d'accrochage des fils pliés en zig zag du premier ensemble d'entretoises sont, pour une paroi, matérialisés par les barreaux ou ferrures de numéros pairs tandis que les points d'accrochage des fils pliés en zig zag du second ensemble d'entretoises sont, pour la même paroi, matérialisés par les barreaux de numéros impairs.

Ainsi, vus de dessus, les fils en zig zag délimitent des losanges et demi-losanges.

Les deux grilles 2A, 2B sont maintenues entre elles à une distance prédéterminée par des moyens 10 d'association, lesquels moyens d'association comprennent un moyen de guidage en translation des deux grilles dans un plan parallèles au deux grilles.

Ces moyens 10 d'association sont, par exemple, constitués par un pièce de retenue ou épingle élastique formant autour du barreau deux crochets 11, 12 ou boucles réunis par une lame 13 élastique qui, par réaction sur une barre transversale, maintient les barres et barreaux et/ou entretoises.

Les entretoises sont ainsi réalisées par des épingles en acier à ressort.

Les ressorts ont une forme étudiée de façon à développer les forces d'action et de réaction sur chacune des armatures horizontale et verticale.

Au contact des barres, ces efforts développent une force de frottement proportionnelle à la raideur du ressort-clips.

Il est à noter que cette force de frottement est considérablement augmentée dans le cas d'utilisation de fer « Tor » grâce à la présence des aspérités de ces derniers.

La figure 6 représente un exemple de réalisation de clips de blocage pour armatures horizontale et verticale/crochet.

La figure 5 représente un exemple de réalisation de clips de blocage pour armature verticale et horizontale.

## Revendications

1. Armature (1) pour paroi en béton comprenant :
- deux parois (2, 3) parallèles formées chacune de ferrures disposées selon deux directions orthogonales et ces parois (2, 3) sont maintenues à l'écartement requis par des entretoises (4, 5), cette structure présentant en outre sur au moins l'une de ses faces coffrantes une structure perméable retenant les agrégats et laissant s'échapper l'eau excédentaire du béton coulé,
cette armature étant **CARACTERISEE en ce que** :
- l'une (2) des deux parois (2, 3) parallèles est constituée de deux grilles indépendantes l'une de l'autre,
- l'une (2A) des deux grilles (2A, 2B) indépendantes est associée à l'autre paroi (3) par un premier ensemble d'entretoises (4) et
- l'autre grille (2B) de cette paroi est associée également à l'autre paroi (3) par un deuxième ensemble d'entretoises (5) indépendantes de celles (4) du premier ensemble de sorte qu'en déplaçant les grilles en sens opposé et selon un axe parallèle au plan des grilles, on modifie l'écartement des parois.

2. Armature selon la revendication 1 **caractérisée en ce que** :
- les entretoises (4) du premier ensemble d'entretoises s'étendent dans des premiers plans parallèles et inclinés par rapport à un plan perpendiculaires aux deux parois parallèles,
- les entretoises (5) du second ensemble d'entretoises s'étendent également dans des seconds plans parallèles et inclinés par rapport à un plan perpendiculaire aux deux parois parallèles,
- lesquels premier et second plans sont, entre eux, sécants et alternés.

3. Armature selon la revendication 1 ou 2 **caractérisée en ce que** les entretoises (4, 5) sont obtenues par pliage d'un fil en zigzag qui s'accroche derrière certaine des barres de la grille.

4. Armature selon la revendication 3 **caractérisée en ce que** les points d'accrochage des fils pliés en zig zag du premier ensemble d'entretoises sont, pour une paroi, matérialisés par les barreaux ou ferrures de numéros pairs tandis que les points d'accrochage des fils pliés en zig zag du second ensemble d'entretoises sont, pour la même paroi, matérialisés par les barreaux de numéros impairs.

5. Armature selon la revendication 1 **caractérisée en ce que** les deux grilles (2A, 2B) sont maintenues entre elles à une distance prédéterminée par des moyens (10) d'association, lesquels moyens d'association comprennent un moyen de guidage en translation des deux grilles dans un plan parallèles au deux grilles.

6. Armature selon la revendication 5 **caractérisée en ce que** les moyens (10) d'association sont constitués par un pièce de retenue ou épingle élastique formant autour du barreau deux crochets (11, 12) ou boucles réunis par une lame (13) élastique qui, par réaction sur une barre transversale, maintient les barres et barreaux et/ou entretoises.

7. Coffrage perdu comprenant, sur au moins l'une de ses faces coffrantes une structure perméable retenant les agrégats et laissant s'échapper l'eau excédentaire du béton coulé, **caractérisé en ce qu'**il comprend une armature selon l'une quelconque des revendications 1 à 6.

## Patentansprüche

1. Armierung (1) für eine Betonwand, die umfasst:
- zwei parallele Wände (2, 3), die jeweils aus Stahlstäben (Beschlägen) gebildet sind, die in zwei Richtungen senkrecht zueinander angeordnet sind, wobei diese Wände (2, 3) durch Abstandsstücke (4, 5) in dem erforderlichen Abstand voneinander gehalten werden, wobei diese Struktur außerdem auf mindestens einer ihrer Verschalungs-Oberflächen eine für Wasser durchlässige Struktur aufweist, welche die Aggregate (Zuschlagstoffe) zurückhält und das überschüssige Wasser aus dem Flüssigbeton entweichen lässt, wobei diese Armierung **dadurch gekennzeichnet ist, dass**:
- eine Wand (2) der beiden parallelen Wände (2, 3) aus zwei voneinander unabhängigen Gittern aufgebaut ist,
- ein Gitter (2A) der beiden voneinander unabhängigen Gitter (2A, 2B) mittels einer ersten Anordnung von Abstandsstücken (4) mit der anderen Wand (3) verbunden ist, und
- das andere Gitter (2B) dieser Wand ebenfalls mit der anderen Wand (3) verbunden ist durch eine zweite Anordnung von Abstandsstücken (5), die unabhängig sind von den Abstandsstücken (4) der ersten Anordnung, sodass bei der Verschiebung der Gitter in einer Richtung entgegengesetzt zueinander und entlang einer Achse parallel zur Ebene der Gitter der Abstand der Wände voneinander modifiziert wird.

2. Armierung nach Anspruch 1, **dadurch gekennzeichnet, dass**
- die Abstandsstücke (4) der ersten Anordnung von Abstandsstücken sich in ersten Ebenen erstrecken, die parallel zueinander und schräg (geneigt) sind gegenüber einer Ebene senkrecht zu den beiden parallelen Wänden,
- die Abstandsstücke (5) der zweiten Anordnung von Abstandsstücken sich ebenfalls in zweiten parallelen Ebenen erstrecken, die schräg (geneigt) sind gegenüber einer Ebene senkrecht zu den beiden parallelen Wänden,
- die ersten und zweiten Ebenen ihrerseits sich überschneiden und einander abwechseln (alternieren).

3. Armierung nach Anspruch 1 nach 2, **dadurch gekennzeichnet, dass** die Abstandsstücke (4, 5) erhalten worden sind durch zickzack-förmiges Biegen eines Drahtes, der hinter bestimmten Gitterstäben verankert ist.

4. Armierung nach Anspruch 3, **dadurch gekennzeichnet, dass** die Verankerungsstellen der zickzack-förmig gebogenen Drähte der ersten Anordnung von Abstandsstücken für eine Wand aus Gitterstäben oder Beschlägen mit geraden Nummern hergestellt sind, während die Verankerungsstellen der zickzack-förmig gebogenen Drähte der zweiten Anordnung von Abstandsstücken für die gleiche Wand aus Gitterstäben mit ungeraden Nummern hergestellt sind.

5. Armierung nach Anspruch 1, **dadurch gekennzeichnet, dass** die beiden Gitter (2A, 2B) durch Verbindungseinrichtungen (10) in einem vorgegebenen Abstand voneinander gehalten werden, wobei die Verbindungseinrichtungen eine Führungseinrichtung zur Verschiebung der beiden Gitter in einer Ebene parallel zu beiden Gittern umfassen.

6. Armierung nach Anspruch 5, **dadurch gekennzeichnet, dass** die Verbindungseinrichtungen (10) aus einem Rückhalteelement oder einer elastischen Nadel bestehen, die um den Stahlstab herum zwei Klammern (11, 12) oder Bügel bilden, die durch einen elastischen Steg (13) miteinander verbunden sind, der durch Wechselwirkung mit einem Querstab die Stangen und Stäbe und/oder Abstandsstücke festhält.

7. Einweg-Verschalung, die auf mindestens einer ihrer Verschalungsoberflächen eine wasserdurchlässige Struktur aufweist, welche die Aggregate (Zuschlagstoffe) zurückhält und das überschüssige Wasser aus dem flüssigen Beton entweichen lässt, **dadurch gekennzeichnet, dass** sie eine Armierung nach einem der Ansprüche 1 bis 6 umfasst.

## Claims

1. Reinforcement for concrete wall comprising:
- two parallel walls (2, 3), each formed of iron bands arranged along two orthogonal directions and these walls (2, 3) are kept at the required distance by spacers (4, 5), this structure having in addition on at least one of its encasing faces a permeable structure retaining aggregates and allowing surplus water to escape from the poured concrete, this reinforcement being **characterised in that**:
- one (2) of the two parallel walls (2, 3) is made up of two gratings independent of each other;
- one (2A) of the two independent gratings (2A, 2B) is connected with the other wall (3) by a first set of spacers (4), and
- the other grating (2B) of this wall is also connected with the other wall (3) by a second see of spacers (5) independent of those (4) of the first set so that, by moving the gratings in the opposite direction and along a centreline parallel with the plane of the gratings, the spacing of the walls is changed.

2. Reinforcement according to Claim 1, **characterised in that**:
- the spacers (4) of the first set of spacers extend into the first parallel planes inclined in relation to a plane perpendicular to the two parallel walls.
- the spacers (5) of the second set of spacers extend also into the second parallel planes inclined in relation to a plane perpendicular to the two parallel walls.
- these first and second planes are secant and alternated between each other.

3. Reinforcement according to Claim 1 or 2, **characterised in that** the spacers (4, 5) are obtained by zigzag-bending of a wire which hooks on right behind the bars of the grating.

4. Reinforcement according to Claim 3, **characterised in that** the points where the zigzag-bent wires of the first set of spacers hook on are, for one wall, in the form of an even number of bars or iron bands while the points where the zigzag-bent wires of the second set of spacers hook on are, for the same wall, in the form of an odd number of bars.

5. Reinforcement according to Claim 1, **characterised in that** the two gratings (2A, 2B) are kept at a predetermined distance from each other by connecting means (10) which comprise a means of guiding in linear movement the two gratings in a plane parallel to the two gratings.

6. Reinforcement according to Claim 5, **characterised in that** the connecting means (10) are made up of a retaining part or flexible pin forming around the bar two hooks (11, 12) or loops joined together by a flexible strip (13) which, by reaction on a cross bar, holds the bars and rods and/or spacers.

7. Lost casing comprising, on at least one of its encasing faces, a permeable structure retaining the aggregates and letting surplus water from the poured concrete escape, **characterised in that** it comprises a reinforcement in accordance with any one of the Claims 1 to 6.
